# EUROPÄISCHE PATENTSCHRIFT

(11) **EP 1 092 074 B1**
(45) Veröffentlichungstag und Bekanntmachung des Hinweises auf die Patenterteilung: **10.08.2005**
(21) Anmeldenummer: 98905229.5
(22) Anmeldetag: 09.01.1998
(51) Int. Cl.: E05D 15/24

(54) **DECKENGLIEDERTOR FÜR BESONDERS NIEDRIGE STURZHÖHEN**
ARTICULATED OVERHEAD GATE FOR PARTICULARLY SMALL DROP HEIGHTS
PORTE ARTICULEE AU PLAFOND POUR HAUTEURS DE CHUTE PARTICULIEREMENT FAIBLES

(30) Priorität: 10.01.1997 DE 19700630; 24.07.1997 DE 19731932
(43) Veröffentlichungstag der Anmeldung: 18.04.2001
(73) Patentinhaber: Hörmann KG Brockhagen, 33803 Steinhagen (DE)
(72) Erfinder: HÖRMANN, Thomas, J., D-66606 St. Wendel (DE)
(74) Vertreter: Kastel, Stefan Dipl.-Phys.
(86) Internationale Anmeldenummer: PCT/DE1998/000059
(87) Internationale Veröffentlichungsnummer: WO 1998/030776

(56) Entgegenhaltungen:
- EP-A- 0 230 999

## Beschreibung

Die Erfindung betrifft ein Deckengliedertor für Toröffnungen mit besonders niedriger Sturzhöhe zwischen der Oberkante der zu verschließenden Toröffnung und einem angrenzenden Deckenbereich oder dergleichen mit einem Torblatt aus mehreren in Bewegungsrichtung aufeinanderfolgend aneinander angelenkten Paneelen, die mit seitlich angeordneten Rollen in ersten seitlichen Laufschienen in etwa vertikaler und damit bogenförmig verbundener horizontaler Richtung geführt sind, ausgenommen das in Schließstellung oberste Paneel, das mit seinen in dieser Stellung im Oberkantenbereich angebrachten Rollen in zweite Laufschienen eingreift, die parallel und oberhalb der zugewandten horizontalen Abschnitte der ersten Laufschienen angeordnet sind und jeweils auf die Torzarge gesehen einen Endabschnitt aufweisen, der in einem ersten Teilabschnitt gegenüber der Horizontalen nur wenig abgesenkt und in einem zweiten Teilabschnitt entsprechend nur wenig mehr als 90° zur Horizontalen zum Boden weisend abgewinkelt ist, siehe z.b. EP 0 230 999 A. Für den Gewichtsausgleich ist ein solches Deckengliedertor bevorzugt mit einer Federeinrichtung versehen, die im Inneren des die Toröffnung aufweisenden Raumes - vorzugsweise im diesbezüglichen Endbereich der horizontalen Laufschienen - abgestützt ist.

Eine niedrige Sturzhöhe verlangt eine Führung der Rollen des obersten Paneels derart, daß dieses in der Schließlage korrekt anschlägt und gleichwohl das gesamte Torblatt in dieser Schließlage richtig nach unten geführt ist. Man kann somit auf ein geringes Gefälle der zweiten Laufschienen für das Rollenpaar des obersten Paneels in einem Endabschnitt zur Torzarge hin nicht ganz verzichten. Da die in Rede stehenden Deckengliedertore sowohl von Hand als auch mit Hilfe eines - vorzugsweise elektromotorisch arbeitenden - Antriebsaggregat zwischen Schließ- und Öffnungsstellung bewegbar sein sollen, muß das Torblatt mit unterschiedlichen Lagen der oberen Rollen des Paneels einstellbar ausgerüstet sein, wobei in einer gegenüber dem obersten Paneel nach unten versetzten Lage der zugeordneten Rollen für den Betrieb von Hand das Torblatt nicht von außen aufdrückbar sein soll und andererseits bei Öffnen von Hand, durch Einleiten einer etwa vertikal gerichteten Bewegung über am Torblatt angeordnete Handgriffe die Überführung der Rollen des obersten Paneels hin zu dem horizontalen Führungsbereich möglichst stoßfrei erfolgen soll. In einer gegenüber dem obersten Paneel nach oben versetzten Lage für den Betrieb mit einem Antriebsaggregat, das regelmäßig mit einem linear geführten Schleppschlitten arbeitet, der gelenkig mit dem obersten Paneel verbunden ist, wird ein unbefugtes Aufdrücken des obersten Paneels aus der Schließlage durch den insoweit zu haltenden Antrieb gesichert, während die Öffnungsbewegung aus horizontaler Richtung eingeleitet wird.

Unter Berücksichtigung dieser Umstände weist das Endstück der Zweitführungsschienen eine Formgebung auf, die sich durch einen besonderen Verlauf der Führungsbahnen dadurch auszeichnet, daß von dem horizontalen Abschnitt der zweiten Führungsschienen aus gesehen in einem ersten Teilabschnitt zunächst unter nur kleinem Winkel eine Absenkung erfolgt, die unter einem entsprechend nur wenig über 90° liegenden Winkel in einen zweiten, etwa vertikal zum Boden verlaufenden Teilabschnitt ausläuft.

Derartig geformte Endabschnitte der zweiten Führungsschienen sind für den Betrieb mit Antriebsmotoraggregat ohne weiteres beherrschbar, da die aus der Horizontalen eingeleitete Bewegung das nach oben versetzte Rollenpaar, das in der Schließstellung der Torblattes praktisch im Übergangsbereich zwischen den beiden Teilabschnitten verharrt, ohne weiteres in die horizontalen Abschnitte der zweiten Führungsschienen einziehen kann, während bei Überführen des Torblattes in die Schließstellung die Rollen des obersten Paneels von dem Antriebsaggregat in den außenseitigen Eckbereich der Führung zwischen den Teilabschnitten des Endabschnittes gedrückt wird.

Für den Betrieb von Hand, also der Einleitung der Bewegungskraft über untere Paneele des Torblattes, ergibt sich die Schwierigkeit, daß aus der vertikal gerichteten Hubbewegung aufgrund des flachen Verlaufes des ersten Teilabschnittes des Endabschnitts der zweiten Führungsschienen eine nur geringe Kraft in horizontaler Richtung auf die Rollen des obersten Paneels ausgeübt werden kann, so daß - neben einem entsprechend harten Anschlag dieser Rollen zu Beginn des Öffnungsvorganges eine erhebliche Kraftschwelle überwunden werden muß. Beim Übergang in die Schließstellung laufen die Rollen des obersten Paneels beschleunigt in den Winkelbereich zwischen den Teilabschnitten vor Absenken in den vertikalen zweiten Teilabschnitt, wodurch bei der Umlenkung ein entsprechender Schlag auf die Rollen erfolgt, was eine störende Geräuschentwicklung zur Folge hat.

Aus diesem Grunde wird erfindungsgemäß im Falle des Betriebes von Hand ein in den Winkelbereich bzw. die Bewegungsbahn der Rollen des obersten Paneels hineinragendes Federelement vorgesehen, das zweierlei Aufgaben hat: Im Zuge der Schließbewegung wird das oberste Rollenpaar bei Übergang vom ersten in den zweiten Teilabschnitt des Endabschnittes der zweiten Führungsschienen abgefedert aufgefangen, wodurch das Anschlagen an die zargenseitige Außenwand des Endabschnittes gedämpft und hinsichtlich der Geräuschentwicklung gemindert wird. Bei Übergang von der Schließlage in die Öffnungslage des Torblattes werden die Rollen des oberen Paneels durch die Federelemente weicher umgelenkt, so daß der Übergang vom vertikalen zweiten Teilabschnitt in den gegenüber der horizontalen nur wenig abgesenkten ersten Teilabschnitt auch unter Berücksichtigung der Nachgiebigkeit der Federelemente über einen Bogen mit größerem Radius als denjenigen des Winkelverlaufs des Endabschnittes zwischen den Teilabschnitten bewerkstelligt wird; die vorgeschilderte hohe Kraftschwelle wird erheblich gemindert.

Das Federelement, das in besonders bevorzugter Ausführung als Blattfeder ausgebildet ist, grundsätzlich aber auch aus einer Einzelfeder zwischen der außenseitigen Lauffläche des Endstückes und einem die Lauffläche nachbildenden Materialstreifen oder auch einem in den Winkelbereich eingesetzten insoweit Vollkörper aus elastischem Material auf Gummibasis oder dergleichen bestehen kann, wird nur für den Betrieb des Tores von Hand benötigt, während es für den Betrieb mit Antriebsmotoraggregat eher stört. Aus diesem Grunde ist das Federelement lösbar angebracht und wird nur für den Handbetrieb eingesetzt. Aufgrund der Einleitung der Bewegungskraft in das Torblatt laufen die dafür nach oben versetzten Rollen grundsätzlich an der hinsichtlich der Krümmung des Endabschnittes gesehen außen liegenden Lauffläche ab, während bei Handbetrieb die hinsichtlich dieser Krümmung innen liegende Lauffläche die nach unten versetzten Rollen aufnimmt, was durch die Federanordnung noch begünstigt wird, so daß sich die Laufruhe erhöht.

Anhand der in der Zeichnung wiedergegebenen Ausführungsbeispiele wird die Erfindung näher erläutert. Es zeigen:
- Figur 1: eine perspektivische Ansicht eines Deckengliedertores in einer ersten Ausführungsform;
- Figur 2: eine schematische Darstellung eines Eckbereiches des Deckengliedertores von Figur 1;
- Figur 3: eine vergrößerte perspektivische Darstellung des Eckbereiches von Figur 2;
- Figur 4: eine nochmals vergrößerte Darstellung eines Teils des Eckbereiches von Figur 2 bei Handbetrieb des Deckengliedertores;
- Figur 5 - 7: Darstellungen vergleichbar Figur 4 bei verschiedenen Stellungen des Torblattes im Zuge der Überführung von der Offenstellung in die Schließstellung bei Handbetrieb;
- Figur 8 und 9: Darstellungen vergleichbar mit den Figuren 5 bis 7 jedoch bei Bewegung des Torblattes mittels eines Antriebsmotoraggregats;
- Figur 10: eine vergrößerte schematische Ansicht eines Teils eines Eckbereiches eines Deckengliedertores in einer zweiten Ausführungsform;
- Figur 11: eine perspektivische Draufsicht eines Ausführungsbeispieles einer Halterung für Rollen des obersten Paneels des Deckengliedertores von Figur 1;
- Figur 12: eine Seitenansicht der Halterung von Figur 11 bei Handbetrieb, und
- Figur 13: eine Seitenansicht der Halterung von Figur 11 bei Motorbetrieb.

Figur 1 zeigt ein Deckengliedertor der in Rede stehenden Art, wie es grundsätzlich bekannt ist. Die Rollen 2 der Paneele 3 mit Ausnahme derjenigen 4 des obersten Paneels 5 verlaufen in ersten Führungsschienen 6, die letzteren in Zweitführungsschienen 7, wie eingangs geschildert. Der in Figur 1 durch einen Kreis gekennzeichnete eine Eckbereich ist in Richtung des obersten Längsholms des Zargenrahmens des Tores in Figur 2 schematisch dargestellt, in Figur 3 vergrößert perspektivisch wiedergegeben und in Figur 4 noch einmal vergrößert aus der Ansicht der Figur 2 hinsichtlich der funktionellen Anordnung bei Handbetrieb skizziert. Aus Figur 3 ist insbesondere der Endabschnitt 8 der zweiten Führungsschiene 7 wiedergegeben, und zwar in einer bevorzugten Ausführung als Gußteil, insbesondere Zinkspritzgußteil, das an das dem Zargenrahmen zugewandte Ende des horizontalen Abschnittes 9 der zweiten Führungsschiene 7 angeschlossen ist. In Figur 4 sind die Laufflächen 13, 14 des Führungsendstückes eines Endbereichs des ersten Teilabschnittes 10 und fast rechtwinklig daran anschließende vertikal nach unten abragende zweite Teilabschnitt 11 wiedergegeben. Diese Wiedergabe zeigt die Ausführung bei eingesetztem Federelement 12 für die Bewegung des Torblattes von Hand mit der zugehörigen Rolle des obersten Paneels 5.

In den Figuren 5 bis 7 sind der Endabschnitt 8 der zweiten Führungsschiene 7 mit Stellungen der zugehörigen Rolle 4 des obersten Paneels 5 im Zuge der Überführung des Torblattes von der Offenstellung in die Schließstellung gezeigt. Die Pfeile weisen dabei auf die Anlage dieser Rollen 4 an der inneren Laufbahn 13 des Endabschnittes 8 hin, in Figur 6 zusätzlich auf den Angriff an der Blattfeder 15, die wie dargestellt auf den nach unten weisenden Endabschnitt der die äußere Führungsbahn 14 des Abschnittes bildenden Führungswandung 16 lösbar aufgeklippt ist. In diesem Endabschnitt 8 bzw. einen Großteil dessen Erstreckung ist neben der unteren Führungsbahn 13 auch die obere Führungsbahn 14 mit zur Rolle 4 hin weisenden seitlichen Führungsschenkeln 17, 18 versehen. Wie die vorerwähnten Pfeile erkennen lassen, greift die Rolle 4 an der hinsichtlich der Gesamtkrümmung des Endabschnittes 8 innenliegenden Führungsbahn 13 an, lediglich im Übergang 19 zwischen den Teilabschnitten 10, 11 beaufschlagt auch die Feder 12, 15 diese Rolle 4.

Die Figuren 8 und 9 zeigen den Endabschnitt 8 für den Fall der Bewegung des Torblattes mittels Antriebsmotoraggregates, bei dem die Blattfeder 15 entfernt ist. Hier zeigen die Pfeile an, daß die Rolle 4 des obersten Paneels 5 aufgrund der anders eingeleiteten Kraft an der hinsichtlich der Krümmung außen gelegenen Führungsbahn 14 angreift. Während bei Betrieb von Hand - Figuren 5 bis 7 - die hinsichtlich des obersten Paneels 5 nach unten versetzte Rolle 4 im Schließzustand in den zweiten Teilabschnitt 11 insoweit völlig gelangt, so daß die Rolle 4 bei äußerer Druckeinwirkung auf das oberste Paneel 5 an der unteren Lauffläche 13 des zweiten Teilabschnittes 11 abgestützt ist, bleibt die Rolle 4 bei Betrieb mit Antriebsmotoraggregat wegen ihrer Versetzung nach oben im Übergangsbereich 19 zwischen den Teilabschnitten 10, 11 stehen, ein Nachgeben des obersten Paneels 5 bei äußerer Krafteinwirkung wird insoweit von dem Antriebsaggregat verhindert. Bei Handbetrieb ist das Torblatt in der Schließstellung verriegelt, bei Betrieb mit Antriebsaggregat kann dies ebenfalls mittels eines vorzugsweise selbsttätig in die Verriegelungsstellung gelangenden Riegelschlosses 20 der Fall sein, daß zu Beginn der Öffnungsbewegung durch das Antriebsaggregat gelöst wird.

Figur 10 zeigt eine alternative Ausbildung der Blattfeder 15, die hier seitlich der Führungsbahn 7 an einer Nabe der Rolle, der Achse der Rolle oder einer auf dieser angeordneten Hülse 23 angreift. Auch diese Feder 15, die zargenseitig bzw. im inneren Umrandungsbereich 24 der Toröffnung festgelegt ist, läßt sich für den Fall des Betriebs mit Antriebsaggregat entfemen bzw. einsetzen, ist also lösbar befestigt.

Der erste Teilabschnitt 10 des Endabschnittes 8 der zweiten Führungsschienen ist wie in Figur 9 gezeigt hinsichtlich seines geringen zur Zarge hin abfallenden Verlaufes aus der Horizontalen noch einmal unterteilt, und zwar vom horizontalen Abschnitt 9 der zweiten Führungsschiene 7 gesehen zunächst unter einem noch kleineren und dann etwas größeren Winkel verlaufend, derart, wie dies die Winkel α und β zeigen, wobei α < β ist. Die zur Abwinklung zwischen den Teilabschnitten hin gelegene, vorzugsweise kürzere dieser beiden Strecken 21, 22 dient aufgrund ihres etwas stärkeren Abfallens der gezielteren Überführung des Torblattes in die Schließstellung.

In den Figuren 11 bis 13 ist ein Ausführungsbeispiel einer versetzbaren Halterung 25 für die Rollen 4 des obersten Paneels 5 dargestellt, und zwar in Figur 11 als Perspektive der Eckansicht gemäß Kreis in Figur 1 mit einer vergrößerten Detaildarstellung und in den Figuren 12 und 13 die beiden Stellungen der Rolle 4 gegenüber dem Halter 25 einmal nach unten versetzt bei Handbetrieb - Figur 12 - mit Feder 12 und einmal für Betrieb mit Antriebsaggregat nach oben versetzt ohne Feder - Figur 13 -. Die Verstellung geschieht mittels Langlöchern 27 in einem Rollenlagerbock 26 für den Eingriff der Sechskantschrauben 28, wobei die Langlöcher 27 in dem Lagerbock 26 so ausgebildet sind, so daß rechts- und links Verwendbarkeit möglich ist. Der Halter weist einen Vorsprung 29 auf, der auf die Oberkante 30 des obersten Paneels 5 gerichtet ist und sich an dieser bei seitlicher Orientierung abstützt, wodurch die Schraubbefestigung der Halterung an der Innenwandung des obersten Paneels entlastet wird - siehe auch vergrößerte Teildarstellung in Figur 11 -.

Die Federeinrichtung für den Gewichtsausgleich ist nicht dargestellt. In Frage kommende Ausführungen sind dadurch gekennzeichnet, daß sie nicht im Sturzbereich angeordnet, sondern im Inneren des Raumes, insbesondere im raumseitigen Endbereich der horizontalen Abschnitte der Führungsschienen, insbesondere der zweiten Führungsschienen, abgestützt sind. Dabei kann es sich um Schraubenzugfedem handeln, die außenseitig der Führungsschienen verlaufend angeordnet sind, insbesondere solche, die jeweils aus zwei koaxialen Schraubenfedem mit entgegengesetzt umlaufenden Wendeln ausgebildet sind, es kann aber auch eine Torsionsfederwelle üblicher Bauart insoweit zum Rauminneren hin gesehen hinter den Führungsschienen gehalten vorgesehen sein. Die Federeinrichtungen arbeiten hinsichtlich ihrer Verbindung zum Torblatt - dessen untersten Paneel - in bekannter Weise mit über Rollen geführten Seilen; die Torsionsfederwelle weist also Seiltrommeln auf und arbeitet im bekannter Weise, während die sich entlang der horizontalen Abschnitte der insbesondere zweiten Führungsschiene außenseitig erstreckenden Schraubenzugfedem an ihrem zargenseitigen Ende mit einer Rolle bzw. bei aus Sicherheitsgründen Doppelseilausführung mit entsprechenden zweirilligen Rollenanordnungen versehen sind, die als Loserolle arbeiten.

### BEZUGSZEICHENLISTE

- 1.: Deckengliedertor
- 2.: Rollen
- 3: Paneele
- 4: Rolle des obersten Paneels
- 5: oberstes Paneel
- 6: erste Führungsschienen (Laufschienen)
- 7: zweite Führungsschienen (Laufschienen)
- 8: Endabschnitt
- 9: horizontaler Abschnitt
- 10: erster Teilabschnitt
- 11: zweiter Teilabschnitt
- 12: Federelement
- 13: innere Lauffläche
- 14: äußere Lauffläche
- 15: Blattfeder
- 16: Führungswandung
- 17: Führungsschenkel
- 18: Führungsschenkel
- 19: Übergang zwischen Teilabschnitten
- 20: Riegelschloß
- 21: Strecke des ersten Teilabschnitts
- 22: kürzere Strecke des ersten Teilabschnitts
- 23: Hülse
- 24: innerer Umfangsbereich der Toröffnung
- 25: Halterung
- 26: Rollenlagerbock
- 27: Langlöcher
- 28: Sechskantschrauben
- 29: Vorsprung
- 30: Oberkante oberstes Paneel

## Patentansprüche

1. Deckengliedertor für Toröffnungen mit besonders niedriger Sturzhöhe zwischen der Oberkante der zu verschließenden Toröffnung und einem angrenzenden Deckenbereich oder dergleichen mit einem Torblatt aus mehreren in Bewegungsrichtung aufeinanderfolgend angelenkten Paneelen (3, 5), die mit seitlich angeordneten Rollen (2) in ersten seitlichen Laufschienen (6) in etwa vertikaler und damit bogenförmig verbundener horizontaler Richtung geführt sind, ausgenommen das in Schließstellung oberste Paneel (5), das mit seinen in dieser Stellung im Oberkantenbereich (30) angebrachten Rollen (4) in zweite Laufschienen (7) eingreift, die parallel und oberhalb der zugewandten horizontalen Abschnitte der ersten Laufschienen (6) angeordnet sind und jeweils auf die Torzarge gesehen einen Endabschnitt (8) aufweisen, der in einem ersten Teilabschnitt (10) gegenüber der Horizontalen nur wenig abgesenkt und in einem zweiten Teilabschnitt (11) entsprechend nur wenig mehr als 90° zur Horizontalen zum Boden weisend abgewinkelt ist,
**dadurch gekennzeichnet,**
**daß** die Rollen (4) des obersten Paneels (5) wahlweise senkrecht zu ihren Achsen versetzbar anordenbar sind und daß Übergangsbereiche (19) zwischen den ersten und dem zweiten Teilabschnitten (10, 11) jeweils wahlweise mit einem Federelement (12, 15, 15') mit einer nachgiebigen Umlenkfläche zum Abfedern der in den Übergangsbereich (19) eintretenden Rolle (4) und zum Umlenken derselben von einem Teilabschnitt in den anderen versehen sind.

2. Deckengliedertor nach Anspruch 1,
**gekennzeichnet durch**
eine Federeinrichtung für den Gewichtsausgleich, die im Inneren des die Toröffnung aufweisenden Raumes, vorzugsweise im raumseitigen Endbereich der Laufschienen (6, 7), abgestützt ist und bevorzugt mit dem untersten Paneel des Torblatts mittels über Seilrollen geführten Seilen verbunden ist.

3. Deckengliedertor nach Anspruch 2,
**dadurch gekennzeichnet,**
**daß** die Federeinrichtung Schraubenzugfedem umfaßt, die vorzugsweise jeweils zwei koaxiale Schraubenfedem mit entgegengesetzt umlaufenden Wendeln aufweisen und außenseitig der Laufschienen (6, 7) verlaufend angeordnet sind.

4. Deckengliedertor nach Anspruch 3,
**dadurch gekennzeichnet,**
**daß** die Schraubenzugfedem jeweils an ihrem zargenseitigen Ende mit einer als Loserolle arbeitenden Seilzugrolle versehen sind.

5. Deckengliedertor nach einem der Ansprüche 2 bis 4,
**dadurch gekennzeichnet,**
**daß** die Federeinrichtung eine zum Rauminneren gesehen hinter den Laufschienen (6, 7) gehaltene Torsionsfederwelle umfaßt.

6. Deckengliedertor nach einem der Ansprüche 1 bis 5,
**dadurch gekennzeichnet,**
**daß** der erste Teilabschnitt (10) des Endabschnitts (8) jeder zweiten Laufschiene (7) in Teilstrecken (20, 21) unterteilt ist, von denen eine sich an den horizontalen Abschnitt (9) der zweiten Laufschiene (7) anschließende erste Teilstrecke (21) einen kleineren Neigungswinkel (α) aufweist als eine zur Abwinklung zwischen den Teilabschnitten (10, 11) hin gelegene zweite Teilstrecke (22), wobei die zweite Teilstrecke (22) vorzugsweise kürzer als die erste Teilstrecke (21) ist.

7. Deckengliedertor nach einem der Ansprüche 1 bis 6,
**dadurch gekennzeichnet,**
**daß** das Federelement (12) eine die nachgiebige Umlenkfläche aufweisende Blattfeder (15, 15') umfaßt.

8. Deckengliedertor nach einem der Ansprüche 1 bis 6,
**dadurch gekennzeichnet,**
**daß** das Federelement einen die Umlenkfläche aufweisenden Materialstreifen und eine den Materialstreifen nachgiebig abstützende Einzelfeder umfaßt.

9. Deckengliedertor nach einem der Ansprüche 1 bis 6,
**dadurch gekennzeichnet,**
**daß** das Federelement einen die nachgiebige Umlenkfläche aufweisenden Körper, bevorzugt einen Vollkörper, aus elastischem Material auf Gummibasis oder dergleichen umfaßt.

10. Deckengliedertor nach einem der Ansprüche 1 bis 9,
**dadurch gekennzeichnet,**
**daß** das Federelement (12, 15) lösbar in dem abgewinkelten Bereich der hinsichtlich der Abwinklung zwischen den Teilabschnitten (10, 11) äußeren Lauffläche des Endabschnitts (8) jeder zweiten Laufschiene (7) angeordnet ist, wobei die Umlenkfläche zum unmittelbaren Erfassen der Rollen (4) bestimmt ist.

11. Deckengliedertor nach einem der Ansprüche 1 bis 10,
**dadurch gekennzeichnet,**
**daß** das Federelement (12, 15') zargenseitig und/oder im inneren Umrandungsbereich (24) der Toröffnung lösbar festgelegt ist, wobei die Umlenkfläche seitlich der zweiten Laufschiene (7) zum Erfassen einer Nabe der Rolle (4), der Achse der Rolle (4) oder an einer auf dieser angeordneten Hülse (23) vorgesehen ist.

12. Deckengliedertor nach einem der Ansprüche 1 bis 11,
**dadurch gekennzeichnet,**
**daß** das Federelement (12, 15) eine Klippeinrichtung zum lösbaren Aufklippen des Federelements (12, 15) an einer Wandung (16) des Endabschnitts (8) der zweiten Laufschiene (7) aufweist.

13. Deckengliedertor nach einem der Ansprüche 1 bis 12,
**dadurch gekennzeichnet,**
**daß** die Rollen (4) des obersten Paneels (5) an in Schließstellung gesehen vertikal versetzbaren Halterungen (25) gelagert sind.

14. Deckengliedertor nach Anspruch 13,
**dadurch gekennzeichnet,**
**daß** die Halterungen (25) jeweils einen Rollenlagerbock (26) mit bevorzugt beidseitig verwendbaren Langlöchern (27) zum Eingreifen von Befestigungsmitteln (28) und bevorzugt einen Vorsprung (29) zum Abstützen an dem Torblatt, insbesondere an der Oberkante (30) des obersten Paneels (5), zum Entlasten der Langloch-befestigungsmittel aufweist.

## Claims

1. Sectional up-and-over door for door apertures with particularly low headroom between the upper edge of the door aperture which is to be closed off and a ceiling area or the like, having a door member comprising a plurality of panels (3, 5) successively jointed to one another in the direction of movement, which are guided by means of laterally mounted rollers (2) in first lateral running rails (6) in a substantially vertical direction and in the horizontal direction connected thereto by an arc, with the exception of the panel (5) which is uppermost in the closed position and which engages with its rollers (4), mounted in the upper edge region (30) in this position, in second running rails (7) which are arranged parallel to and above the associated horizontal portions of the first running rails (6) and, when viewed looking towards the door frame, each have an end part (8) which is only slightly lowered relative to the horizontal in a first portion (10) and is correspondingly bent only slightly more than 90° to the horizontal towards the floor in a second portion (11),
**characterised in that**
the rollers (4) of the topmost panel (5) may be mounted so as to be selectively movable perpendicular to the axes thereof and **in that** transitional areas (19) between the first and second portions (10, 11) may each be selectively provided with a spring element (12, 15, 15') having a yielding guide surface for cushioning the roller (4) entering the transitional area (19) and for guiding said roller from one portion to the other.

2. Sectional up-and-over door according to claim 1, **characterised by** a spring device for weight compensation, which is supported within the space or room having the door aperture, preferably in the room-side end part of the running rails (6, 7), and is preferably connected to the bottom panel of the door member by cables running over cable pulleys.

3. Sectional up-and-over door according to claim 2, **characterised in that** the spring device comprises helical tension springs each of which preferably has two coaxial helical springs the coils of which rotate in opposite directions and said springs are disposed outside the running rails (6, 7).

4. Sectional up-and-over door according to claim 3, **characterised in that** the helical tension springs are each provided, at their end nearest the frame, with a cable tension pulley acting as a loose pulley.

5. Sectional up-and-over door according to one of claims 2 to 4, **characterised in that** the spring device comprises a torsion spring shaft which is held behind the running rails (6, 7), looking towards the interior of the room or space.

6. Sectional up-and-over door according to one of claims 1 to 5, **characterised in that** the first portion (10) of the end part (8) of each second running rail (7) is subdivided into sections (20, 21), of which a first section (21) adjacent to the horizontal part (9) of the second running rail (7) has a smaller angle of inclination (α) than a second section (22) located towards the angle between the portions (10, 11), the second section (22) preferably being shorter than the first section (21).

7. Sectional up-and-over door according to one of claims 1 to 6, **characterised in that** the spring element (12) comprises a leaf spring (15, 15') which incorporates the yielding guide surface.

8. Sectional up-and-over door according to one of claims 1 to 6, **characterised in that** the spring element comprises a strip of material incorporating the guide surface, and a single spring which resiliently supports the strip of material.

9. Sectional up-and-over door according to one of claims 1 to 6, **characterised in that** the spring element comprises a body, preferably a solid body, incorporating the yielding guide surface, said body consisting of rubber-based elastic material or the like.

10. Sectional up-and-over door according to one of claims 1 to 9, **characterised in that** the spring element (12, 15) is releasably mounted in the angled region of the running surface of the end part (8) of each second running rail (7) which is on the outside with respect to the angle between the portions (10, 11), the guide surface being intended for directly gripping the rollers (4).

11. Sectional up-and-over door according to one of claims 1 to 10, **characterised in that** the spring element (12, 15') is releasably secured on the frame side and/or in the inner surround region (24) of the door aperture, the guide surface being provided laterally of the second running rail (7) in order to grip a hub of the roller (4), the spindle of the roller (4) or on a sleeve (23) mounted thereon.

12. Sectional up-and-over door according to one of claims 1 to 11, **characterised in that** the spring element (12, 15) has a clip device for releasably clipping the spring element (12, 15) to a wall (16) of the end part (8) of the second running rail (7).

13. Sectional up-and-over door according to one of claims 1 to 12, **characterised in that** the rollers (4) of the topmost panel (5) are mounted on fixings (25) which are vertically movable, viewed in the closed position.

14. Sectional up-and-over door according to claim 13, **characterised in that** the fixings (25) each comprise a roller bearing block (26) with oblong holes (27) which can preferably be used on both sides for the engagement of fixing means (28), and preferably comprise a projection (29) for resting on the door member, particularly on the upper edge (30) of the topmost panel (5), to relieve the load on the oblong hole fixing means.

## Revendications

1. Porte articulée remontant au plafond pour baies de portes possédant une hauteur sous linteau particulièrement réduite entre le bord supérieur de la baie qu'il s'agit de fermer et une région de plafond ou analogue adjacente, porte comprenant un tablier composé de plusieurs panneaux (3, 5) articulés les uns aux autres se succédant dans la direction du mouvement, et guidés au moyen de galets (2) disposés latéralement dans des premières glissières latérales (6) dans une direction à peu près verticale et dans une direction horizontale raccordée à la première par un arc, sauf le panneau supérieur (5) qui, en position de fermeture, est engagé par ses galets (4), disposés dans la région du bord supérieur (30), dans des secondes glissières (7) disposées parallèlement aux segments horizontaux des premières glissières (6) dirigés vers et au-dessus d'eux, et présentant chacun, vu en direction de l'encadrement de porte, un segment terminal (8) légèrement incliné sur l'horizontale dans un premier segment partiel (10) tandis que, dans un second segment partiel (11), il est rabattu en conséquence d'un peu plus de 90° par rapport à l'horizontale, en pointant vers le sol,
**caractérisée en ce que**
les galets (4) du panneau supérieur (5) peuvent être sélectivement déportés perpendiculairement à leurs axes et les régions de transition (19) entre les premiers et les seconds segments partiels (10, 11) sont munies sélectivement d'un élément élastique (12, 15, 15') présentant une surface de déviation souple destinée à recevoir élastiquement un galet (4) lorsqu'il entre dans la région de transition (19) et à dévier ce galet d'un segment partiel à l'autre.

2. Porte articulée remontant au plafond selon la revendication 1,
**caractérisée par**
un dispositif à ressort pour l'équilibrage du poids est appuyé à l'intérieur du local présentant la baie de porte, de préférence dans la région terminale côté local des glissières (6, 7) et est de préférence relié au panneau inférieur du tablier de porte au moyen de câbles passant sur des poulies à câble.

3. Porte articulée remontant au plafond selon la revendication 2,
**caractérisée en ce que**
le dispositif à ressort comprend des ressorts de traction hélicoïdaux dont chacun présente de préférence deux ressorts hélicoïdaux coaxiaux dont les enroulements tournent en sens inverse l'un de l'autre et qui s'étendent sur le côté extérieur des glissières (6, 7).

4. Porte articulée remontant au plafond selon la revendication 3,
**caractérisée en ce que**
chacun des ressorts de traction hélicoïdaux est muni à son extrémité côté encadrement d'une poulie à câble de traction qui coopère avec une poulie folle.

5. Porte articulée remontant au plafond selon une des revendications 2 à 4,
**caractérisée en ce que**
le dispositif à ressort vu en direction de l'intérieur du local, comprend une barre de torsion élastique tenue en arrière des glissières (6, 7).

6. Porte articulée remontant au plafond selon l'une des revendications 1 à 5,
**caractérisée en ce que**
le premier segment partiel (10) du segment terminal (8) de chaque seconde glissière (7) est subdivisé en tronçons (20, 21), dont un premier tronçon partiel (21) qui fait suite au segment horizontal (9) de la seconde glissière (7) présente un angle d'inclinaison (α) plus petit que celui d'un second tronçon partiel (22) déporté vers le coude entre les segments partiels (10, 11), le second tronçon partiel (22) étant de préférence plus court que le premier tronçon partiel (21).

7. Porte articulée remontant au plafond selon une des revendications 1 à 6,
**caractérisée en ce que**
l'élément élastique (12) comprend un ressort à lame (15, 15') qui présente une surface de déviation souple.

8. Porte articulée remontant au plafond selon une des revendications 1 à 6,
**caractérisée en ce que**
l'élément élastique comprend une bande de matière présentant la surface de déviation et un ressort simple qui la soutient de façon souple.

9. Porte articulée remontant au plafond selon une des revendications 1 à 6,
**caractérisée en ce que**
l'élément élastique comprend un corps, de préférence un corps plein, fait d'une matière élastique à base de caoutchouc ou analogue, qui présente la surface de déviation.

10. Porte articulée remontant au plafond selon une des revendications 1 à 9,
**caractérisée en ce que**
l'élément élastique (12, 15) est disposé de façon amovible dans la région coudée de la surface de roulement du segment terminal (8) de chaque seconde glissière (7) extérieure relativement au coude formé entre les segments partiels (10, 11), la surface de déviation étant déterminée pour agir directement sur les galets (4).

11. Porte articulée remontant au plafond selon une des revendications 1 à 10,
**caractérisée en ce que**
l'élément élastique (12, 15') est fixé de façon démontable, côté encadrement et/ou dans la région d'entourage (24) de la baie de porte, la surface de déviation étant prévue latéralement à la seconde glissière (7) pour attaquer un moyeu du galet (4), l'axe du galet (4) ou une douille (23) disposée sur cet axe.

12. Porte articulée remontant au plafond selon une des revendications 1 à 11,
**caractérisée en ce que**
l'élément élastique (12, 15) présente un dispositif d'encliquetage, destiné à encliqueter l'élément élastique (12, 145) de façon amovible contre une paroi (16) du segment terminal (8) de la seconde glissière (7).

13. Porte articulée remontant au plafond selon une des revendications 1 à 12,
**caractérisée en ce que**
les galets (4) du panneau supérieur (5) sont montés rotatifs sur des supports (25) réglables dans la direction verticale, vu dans la direction de fermeture.

14. Porte articulée remontant au plafond selon la revendication 13,
**caractérisée en ce que**
les supports (25) présentent chacun un support de palier de galet (26) muni de trous allongés (27) qui peuvent être utilisés de préférence des deux côtés pour l'engagement de moyens de fixation (28), et de préférence une saillie (29) destinée à s'appuyer contre le tablier de la porte, en particulier contre le bord supérieur (30) du panneau supérieur (5), afin de décharger les moyens de fixation à trous allongés.
